# EUROPÄISCHE PATENTSCHRIFT

(11) **EP 3 771 608 B1**
(45) Veröffentlichungstag und Bekanntmachung des Hinweises auf die Patenterteilung: **19.02.2025**
(21) Anmeldenummer: 20188679.3
(22) Anmeldetag: 30.07.2020
(51) Int. Cl.: B61D 33/00

(54) **PERSONENTRANSPORTMITTEL MIT EINER VORRICHTUNG ZUM VERSCHIEBEN MINDESTENS EINES ELEKTRISCHEN KONTAKTS**
MEANS OF PASSENGER TRANSPORT FOR A DEVICE FOR MOVING AT LEAST ONE ELECTRICAL CONTACT
MOYEN DE TRANSPORT DE PERSONNES AVEC UN DISPOSITIF DE DÉPLACEMENT D'AU MOINS UN CONTACT ÉLECTRIQUE

(30) Priorität: 02.08.2019 DE 102019121008
(43) Veröffentlichungstag der Anmeldung: 03.02.2021
(73) Patentinhaber: ALSTOM Holdings, 93400 Saint-Ouen-sur-Seine (FR)
(72) Erfinder: Feldmann, Frank, 04416 Markkleeberg (DE); Zach, Rene, 12557 Berlin (DE); Christian, Eichhorn, 16567 Mühlenbeck (DE)
(74) Vertreter: Zimmermann & Partner Patentanwälte mbB

(56) Entgegenhaltungen:
- EP-A1- 3 300 985
- EP-A2- 2 298 609
- WO-A1-01/87665
- DE-A1- 102012 015 566
- DE-A1- 2 751 652

## Beschreibung

Die Erfindung betrifft ein Personentransportmittel mit einer Vorrichtung zum Verschieben mindestens eines elektrischen Kontaktes.

Es ist bekannt, dass bei einer Inneneinrichtung eines Fahrzeugs, z.B. eines Schienenfahrzeugs, eine Energieversorgung und eine Datenübertragung an einer festgelegten Position eines zugehörigen Einrichtungsgegenstands erfolgen. Ein Einrichtungsgegenstand kann z.B. ein Sitz, ein Tisch, eine Steckdose oder ein Display sein. Für jeden Einrichtungsgegenstand und jede Funktion sind separate Verkabelungen erforderlich. Mit diesen Verkabelungen werden verschiedene Funktionen mit elektrischer Energie und Daten versorgt, z.B. eine Sitzreservierungsanzeige und/oder eine Beleuchtung. Jede Verkabelung führt genau zu der festgelegten Position des zugehörigen Einrichtungsgegenstands.

Dies erfordert einen hohen Konstruktions- und Montageaufwand für die Verkabelungen. Die Anordnung der Verkabelungen ist wenig flexibel, z.B. bei einem Umbau der Inneneinrichtung, und bietet nur geringe Wiederverwendungsmöglichkeiten. Ein Umbau kann z.B. bei einer Änderung von einer Wintereinrichtung zu einer Sommereinrichtung oder bei einer Erneuerung der Einrichtungsgegenstände notwendig sein. Außerdem können für verschiedene Schienenfahrzeugwagen verschiedene Verkabelungen erforderlich sein, so dass eine Standardisierung erschwert ist.

Die DE 10 2004 008 571 B4 beschreibt eine Transportvorrichtung mit einer Tragschiene, in der ein Stromschienenhalter mit Stromschienen angeordnet ist. Die Stromschienen dienen zu einer Versorgung eines Fahrzeugantriebs der Transportvorrichtung mit elektrischer Energie. Nachteilig ist hierbei, dass nur ein einziges mögliches Einsatzgebiet der Tragschiene beschrieben wird.

Die WO 01/87665 A1 beschreibt eine Profilschiene für einen Fahrgastsitz, die an einer Bodenstruktur eines Fahrzeugs befestigt ist. In die Profilschiene ist weiterhin eine elektrische Sammelschiene und/oder ein Lüftungskanal integriert.

Die DE 10 2012 015 566 A1 eine Gepäckablage, innerhalb derer ein verschiebbares Elektronikmodul mit einem Moduladapter angeordnet ist, der einen Stecker aufweist. Es sind Blenden vorhanden, die zwischen den Elektronikmodulen eingesetzt werden können, um einen offenen Profilkörper der Gepäckablage zu verschließen.

Der Erfindung liegt daher die Aufgabe zu Grunde, ein Personentransportmittel mit einer Vorrichtung zu schaffen, bei dem eine alternative Einsatzmöglichkeit einer Tragschiene mit Stromschienen genutzt wird.

Diese Aufgabe wird erfindungsgemäß durch ein Personentransportmittel mit einer Vorrichtung zum Verschieben mindestens eines elektrischen Kontaktes nach Anspruch 1 gelöst. Vorteilhafte Ausgestaltungen der Erfindung sind in den Unteransprüchen enthalten.

Erfindungsgemäß besteht die Lösung der Aufgabe in einem Personentransportmittel mit einer Vorrichtung zum Verschieben mindestens eines elektrischen Kontaktes, wobei die Vorrichtung
- mindestens ein Tragprofil, das in der Längsrichtung mindestens eine Seitenöffnung aufweist,
- mindestens ein Leitschienenelement, das in dem Tragprofil angeordnet ist und eine zweite Seitenöffnung aufweist, die zur gleichen Seite hin offen ist wie die erste Seitenöffnung,
- mindestens eine Steckereinheit, die in das Leitschienenelement einsteckbar und entlang der Längsrichtung des Tragprofils und des Leitschienenelements verschiebbar ist und
- mindestens eine elektrische Funktionseinheit, die mit der Steckereinheit gekoppelt ist, umfasst.
- Das Transportmittel ist ein Personentransportmittel,
- das Tragprofil ist an einer Innenraumstruktur des Personentransportmittels angeordnet und
- eine Position der Steckereinheit ist bei einer Verschiebung einer Funktionseinheit bei einem Umbau eines Innenraums des Personentransportmittels an eine geänderte Position der Funktionseinheit in der Längsrichtung des Personentransportmittels anpassbar.

Ein Vorteil der Erfindung besteht darin, dass eine Verbindung einer Funktionseinheit mit einer Versorgungsleitung bzw. dem Leitschienenelement unabhängig von der Position der Funktionseinheit möglich ist. Eine Veränderung der Inneneinrichtung kann bereits während einer Konstruktionsphase des Personentransportmittels berücksichtigt werden und ist somit flexibel für zukünftige Änderungen oder Erneuerungen planbar. Die Vorrichtung kann außerdem vormontiert und gut wiederverwendet werden. Ein Umbau kostet wenig Zeit und erfordert wenig Aufwand. Umbauzyklen während einer Lebensdauer des Personentransportmittels können somit verkürzt werden. Außerdem sind Kosten-, Gewichts- und Materialeinsparungen möglich. In dem Tragprofil können je nach Bedarf beliebig viele Leitschienenelemente angeordnet sein. Ein Einbauaufwand der Vorrichtung in das Personentransportmittel ist gering. Bei einer Montage oder Demontage können Werkzeuge wiederverwendet werden und Arbeitsabläufe gleichbleiben. Eine Fehlermenge ist dabei geringer als bei herkömmlichen Verkabelungen. Eine Innenraumstruktur kann z.B. eine Seitenwand, eine Decke bzw. eine Dachinnenseite oder ein Fußboden des Fahrzeugs oder eine Innenseite eines Wagenkastens eines Schienenfahrzeugs sein.

Vorzugsweise ist das Tragprofil in mindestens ein an der Innenraumstruktur des Personentransportmittels angeordnetes Profilelement integriert, insbesondere in mindestens ein Sitzhalterprofilelement. Dadurch ist es möglich, das Tragprofil und das Profilelement aus einem Stück zu fertigen, wodurch auch Platz eingespart werden kann.

Alternativ kann das Tragprofil unabhängig von anderen Bauteilen an der Innenraumstruktur des Personentransportmittels angeordnet sein. Dies ermöglicht eine höhere Flexibilität bei einem Umbau des Personentransportmittels, z.B. kann eine vertikale Einbauposition verändert werden.

Erfindungsgemäß weist das Tragprofil mindestens eine Abdeckungseinheit auf, die das Tragprofil auf mindestens einer Seite der Steckereinheit abdeckt. Dadurch kann das Leitschienenelement vor Verschmutzungen oder Beschädigungen geschützt werden. Die Abdeckungseinheit kann modular aufgebaut sein, d.h. es können vorgefertigte Abdeckungsabschnitte in der Längsrichtung aneinandergereiht werden. Die Abdeckungseinheit kann optisch auf eine Verkleidung der Innenraumstruktur abgestimmt und/oder einstückig mit einem Teil einer Verkleidung der Innenraumstruktur ausgeführt sein.

Weiterhin kann zwischen dem Tragprofil und der Steckereinheit mindestens ein Dichtelement angeordnet sein. Das Dichtelement verbessert einen Schutz der Leitschienenelemente vor Verschmutzungen oder z.B. einem Flüssigkeitseintritt.

Insbesondere kann die Steckereinheit mindestens ein Steckelement mit einem kreisförmigen Querschnitt umfassen. Ein Steckelement mit einem kreisförmigen Querschnitt ist besonders einfach herzustellen.

In einer zweckmäßigen Ausgestaltung der Erfindung sind mittels des Leitschienenelements eine elektrische Energie, mindestens ein Signal und/oder Daten auf das Steckelement übertragbar. Beispielsweise ist eine gemeinsame Übertragung von elektrischer Energie und von Daten möglich.

In einer weiteren Ausgestaltung der Erfindung ist das Leitschienenelement eine Stromschiene, eine Sammelschiene und/oder ein Datenbus. Diese Arten von Leitschienenelementen sind besonders für eine gemeinsame Übertragung von elektrischer Energie und von Daten geeignet. Außerdem können auf diese Weise Leitungen bzw. Leitschienenelemente eingespart werden. Beispielsweise kann eine Sammelschiene oder ein Datenbus für verschiedene Funktionen gleichzeitig genutzt werden, z.B. für einen Sitzsensor und einen zentralen Leselichtschalter.

Zudem kann zwischen der Steckereinheit und der Funktionseinheit eine Steuerungseinheit angeordnet sein. Die Steuerungseinheit erweitert den Einsatzbereich der Vorrichtung von einer reinen elektrischen Energieversorgung auf eine alternative oder zusätzliche Steuerung der Funktionseinheiten.

In einer vorteilhaften Ausgestaltung der Erfindung umfasst die Steuerungseinheit mindestens einen Funktionseinheitenregler, und dass das Personentransportmittel umfasst mindestens einen Hauptregler, der mit dem Funktionseinheitenregler gekoppelt ist. Der Hauptregler stellt eine Schnittstelle zum Fahrzeug dar und kommuniziert mit beliebig vielen Funktionseinheitenreglern, wobei ein Datenaustausch stattfindet. Ein Funktionseinheitenregler kann ebenfalls mit beliebig vielen anderen Funktionseinheitenreglern und dem Hauptregler kommunizieren, wobei ein Datenaustausch stattfindet.

Gemäß einer besonderen Weiterbildung der Erfindung ist mittels des Funktionseinheitenreglers eine Regelung, eine Überwachung und/oder eine Informationsübertragung an mindestens einem Eingang und/oder mindestens einem Ausgang einer Funktionseinheit ausführbar. Dadurch wird die Flexibilität der Vorrichtung erhöht.

Weiterhin ist der Funktionseinheitenregler in der Funktionseinheit angeordnet und zusammen mit der Funktionseinheit verschiebbar. Somit ist keine separate Handhabung des Funktionseinheitenreglers notwendig.

Außerdem kann die Funktionseinheit eine Sitzinformationsanzeigeeinheit, eine Beleuchtungseinheit, eine Komfortfunktionseinheit, eine Sensoreinheit, eine akustische Kommunikationseinheit, eine visuelle Informationseinheit, z.B. eine Displayeinheit, eine Diagnoseeinheit, eine Zustandsüberwachungseinheit, eine Wegweisereinheit und/oder eine Unterhaltungseinheit umfassen. Somit ist die Vorrichtung sehr vielseitig nutzbar. Es sind auch weitere Funktionseinheiten oder Arten von Funktionseinheiten denkbar.

Weiterhin wird die Aufgabe mit einem Schienenfahrzeug mit mindestens einer Vorrichtung gelöst.

Im Folgenden wird ein Ausführungsbeispiel der Erfindung anhand von 4 Figuren näher erläutert. Es zeigen:
- Fig. 1: eine schematische Schnittansicht einer erfindungsgemäßen Vorrichtung in einem Transportmittel,
- Fig. 2: eine schematische Schnittansicht der erfindungsgemäßen Vorrichtung entlang der Linie A-A in Fig. 1,
- Fig. 3: eine schematische Schnittansicht der erfindungsgemäßen Vorrichtung in einer Vergrößerung des Bereichs B in Fig. 2 und
- Fig. 4: eine schematische Schnittansicht durch eine Steckereinheit der erfindungsgemäßen Vorrichtung entlang der Linie D-D in Fig. 3.

Fig. 1 zeigt ein Transportmittel 80 in Form eines Personentransportmittels bzw. eines Schienenfahrzeugs mit Funktionseinheiten 83 und einem Hauptregler 84 mit einer Einspeisung 85. Die Funktionseinheiten 83 sind im Ausführungsbeispiel Sitzeinheiten. Die Funktionseinheiten 83 können jedoch auch Displayeinheiten, Beleuchtungseinheiten o.Ä. umfassen. Der Hauptregler 84 ist zentral im Transportmittel 80 angeordnet. Von einer erfindungsgemäßen Vorrichtung 10 sind hier nur Tragschienen bzw. Tragprofile 20, Funktionseinheitenregler 70 und eine Übergangsleitung 30a gezeigt. Die Funktionseinheitenregler 70 sind jeweils von einer zugehörigen Steuerungseinheit umfasst, die hier nicht dargestellt ist. Die Übergangsleitung 30a verbindet in einem Türbereich Leitschienenelemente 30, die zu beiden Seiten des Türbereichs in den Tragprofilen 20 angeordnet sind (vgl. Fig. 3).

In den Fig. 1 bis 4 kennzeichnen x eine Längsrichtung, y eine Querrichtung und z eine senkrechte Richtung des Transportmittels 80. Die Funktionseinheiten 83 sind in der x-Richtung in veränderbaren Abständen angeordnet. Die Funktionseinheitenregler 70 sind jeweils den Funktionseinheiten 83 zugeordnet und können in diese eingebaut sein. In der senkrechten Richtung z können Funktionseinheiten 83 mit Funktionseinheitenreglern 70 übereinander, wie in Fig. 1, oder versetzt zu einander angeordnet sein. In der Querrichtung y sind die Tragprofile 20, die Funktionseinheiten 83 und die Funktionseinheitenregler 70 im Ausführungsbeispiel unverschiebbar angeordnet. In einer alternativen Ausführungsform wäre es jedoch denkbar, die Funktionseinheiten 83 und die Funktionseinheitenregler 70 in der Querrichtung y verschiebbar anzuordnen.

In Fig. 2 ist das Transportmittel 80 in einer Schnittansicht dargestellt. Das Transportmittel 80 umfasst auch hier Funktionseinheiten 83. Außerdem ist eine Innenraumstruktur 81 des Transportmittels 80 gezeigt, die hier eine Seitenwand ist. Eine Steckereinheit 40 (vgl. Fig. 3) der Vorrichtung 10 ist zwischen einer Funktionseinheit 83 und der Innenraumstruktur 81 angeordnet, gekennzeichnet durch den Ausschnitt B. Zusätzlich ist auch eine Steckereinheit 40 der Vorrichtung 10 im Ausschnitt C angeordnet. In der Längsrichtung x sind in den Ausschnitten B und C mehrere Steckereinheiten 40 hintereinander angeordnet, vgl. Fig. 1.

In Fig. 3 ist die Vorrichtung 10 vergrößert dargestellt. Die Vorrichtung 10 umfasst ein Tragprofil 20 mit einem Innenträger 20a und einer ersten Seitenöffnung 21. Im Innenträger 20a sind Leitschienenelemente 30 aufgenommen, die z.B. U-förmig und zur gleichen Seite hin offen sind wie die erste Seitenöffnung 21. In die Leitschienenelemente 30 sind Steckelemente 41 eingesteckt, die zu einer Steckereinheit 40 gehören und elektrische Kontakte zu den Leitschienenelementen 30 herstellen. Zwischen der Steckereinheit 40 und dem Tragprofil 20 sind Dichtelemente 51 angeordnet. Von dem Transportmittel 80 sind hier nur eine Funktionseinheit 83, die Innenraumstruktur 81 und ein Profilelement 82 gezeigt. Das Tragprofil 20 ist einstückig mit dem Profilelement 82 ausgeführt.

In Fig. 4 ist ein Schnitt durch die Steckelemente 41 dargestellt. Zu beiden Seiten der zugehörigen Steckereinheit 40 sind Abdeckungseinheiten 50 angeordnet, die das Tragprofil 20 (vgl. Fig. 3) abdecken.

Bei einem Umbau eines Innenraums des Transportmittels 80 können Funktionseinheiten 83 verschoben werden, um in der Längsrichtung Abstände zwischen den Funktionseinheiten 83 zu verändern. Ein Umbau kann z.B. auch eine Änderung eines Sitzabstands, eines Tischabstands, einer Sitzrichtung, eines Sitz-Typs, eine Positionsänderung einer Sitznummerierung, einer Sitzreservierungsanzeige und/oder einer Lesebeleuchtung, eine Änderung einer Anzahl und/oder Anordnung von Gepäckablagen, Gepäckregalen, Raumteilern und/oder Displays und/oder eine Anpassung eines flexiblen Bereichs umfassen.

Die Position jeder Steckereinheit 40 kann jeweils an eine geänderte Position einer Funktionseinheit 83 bzw. eines Funktionseinheitenreglers 70 angepasst werden. Die Steckereinheit 40 kann aufgrund der Steckelemente 41 und der zu einer Seite hin offenen Leitschienenelemente 30 entlang des Tragprofils 20 verschoben werden. Aufwändige Veränderungen von Verkabelungen bzw. Neuverkabelungen können vermieden werden. Bestehende Fahrzeuge können umgerüstet werden, d.h. herkömmliche Verkabelungen können entfernt und eine Vorrichtung 10 eingebaut werden.

### Bezugszeichenliste

- 10: Vorrichtung
- 20: Tragprofil
- 20a: Innenträger
- 21: Erste Seitenöffnung
- 30: Leitschienenelement
- 30a: Übergangsleitung
- 40: Steckereinheit
- 41: Steckelement
- 50: Abdeckungseinheit
- 51: Dichtelement
- 70: Funktionseinheitenregler
- 80: Transportmittel
- 81: Innenraumstruktur
- 82: Profilelement
- 83: Funktionseinheit
- 84: Hauptregler
- 85: Einspeisung
- x: Längsrichtung
- y: Querrichtung
- z: Senkrechte Richtung

## Patentansprüche

1. Personentransportmittel (80) mit einer Vorrichtung (10) zum Verschieben mindestens eines elektrischen Kontaktes, wobei die Vorrichtung (10)
- mindestens ein Tragprofil (20), das in der Längsrichtung (x) mindestens eine Seitenöffnung (21) aufweist,
- mindestens ein Leitschienenelement (30), das in dem Tragprofil (20) angeordnet ist und eine zweite Seitenöffnung aufweist, die zur gleichen Seite hin offen ist wie die erste Seitenöffnung (21),
- mindestens eine Steckereinheit (40), die in das Leitschienenelement (30) einsteckbar und entlang der Längsrichtung (x) des Tragprofils (20) und des Leitschienenelements (30) verschiebbar ist und
- mindestens eine elektrische Funktionseinheit (83), die mit der Steckereinheit (40) gekoppelt ist,
umfasst, wobei
- das Tragprofil (20) an einer Innenraumstruktur (81) des Personentransportmittels angeordnet ist und
- eine Position der Steckereinheit (40) bei einer Verschiebung einer Funktionseinheit (83) bei einem Umbau eines Innenraums des Personentransportmittels an eine geänderte Position der Funktionseinheit (83) in der Längsrichtung (x) des Personentransportmittels anpassbar ist,
**dadurch gekennzeichnet, dass**
- das Tragprofil (20) mindestens eine Abdeckungseinheit (50) aufweist, die das Tragprofil (20) auf mindestens einer Seite der Steckereinheit (40) abdeckt, wobei die Abdeckungseinheit (50) seitlich an die Steckereinheit (40) angrenzt.

2. Personentransportmittel (80) nach Anspruch 1, **dadurch gekennzeichnet, dass** das Tragprofil (20) in mindestens ein an der Innenraumstruktur (81) des Personentransportmittels angeordnetes Profilelement (82) integriert ist, insbesondere in mindestens ein Sitzhalterprofilelement.

3. Personentransportmittel (80) nach Anspruch 1, **dadurch gekennzeichnet, dass** das Tragprofil (20) unabhängig von anderen Bauteilen an der Innenraumstruktur (81) des Personentransportmittels angeordnet ist.

4. Personentransportmittel (80) nach einem der vorhergehenden Ansprüche, **dadurch gekennzeichnet, dass** zwischen dem Tragprofil (20) und der Steckereinheit (40) mindestens ein Dichtelement (51) angeordnet ist.

5. Personentransportmittel (80) nach einem der vorhergehenden Ansprüche, **dadurch gekennzeichnet, dass** die Steckereinheit (40) mindestens ein Steckelement (41) mit einem kreisförmigen Querschnitt umfasst.

6. Personentransportmittel (80) nach einem der vorhergehenden Ansprüche, **dadurch gekennzeichnet, dass** mittels des Leitschienenelements (30) eine elektrische Energie, mindestens ein Signal und/oder Daten auf das Steckelement (41) übertragbar sind.

7. Personentransportmittel (80) nach einem der vorhergehenden Ansprüche, **dadurch gekennzeichnet, dass** das Leitschienenelement (30) eine Stromschiene, eine Sammelschiene und/oder ein Datenbus ist.

8. Personentransportmittel (80) nach einem der vorhergehenden Ansprüche, **dadurch gekennzeichnet, dass** zwischen der Steckereinheit (40) und der Funktionseinheit (83) eine Steuerungseinheit angeordnet ist.

9. Personentransportmittel (80) nach einem der Anspruch 8, **dadurch gekennzeichnet, dass** die Steuerungseinheit mindestens einen Funktionseinheitenregler (70) umfasst, und dass das Personentransportmittel mindestens einen Hauptregler (84) umfasst, der mit dem Funktionseinheitenregler (70) gekoppelt ist.

10. Personentransportmittel (80) nach Anspruch 9, **dadurch gekennzeichnet, dass** mittels des Funktionseinheitenreglers (70) eine Regelung, eine Überwachung und/oder eine Informationsübertragung an mindestens einem Eingang und/oder mindestens einem Ausgang einer Funktionseinheit (83) ausführbar ist.

11. Personentransportmittel (80) nach Anspruch 9 oder 10, **dadurch gekennzeichnet, dass** der Funktionseinheitenregler (70) in der Funktionseinheit (83) angeordnet und zusammen mit der Funktionseinheit (70) verschiebbar ist.

12. Personentransportmittel (80) nach einem der vorhergehenden Ansprüche, **dadurch gekennzeichnet, dass** die Funktionseinheit (70) eine Sitzinformationsanzeigeeinheit, eine Beleuchtungseinheit, eine Komfortfunktionseinheit, eine Sensoreinheit, eine akustische Kommunikationseinheit, eine visuelle Informationseinheit, z.B. eine Displayeinheit, eine Diagnoseeinheit, eine Zustandsüberwachungseinheit, eine Wegweisereinheit und/oder eine Unterhaltungseinheit umfasst.

13. Personentransportmittel (80) nach einem der vorherigen Ansprüche, wobei das Personentransportmittel ein Schienenfahrzeug ist.

## Claims

1. Passenger transport means (80) with a device (10) for displacing at least one electrical contact, the device (10) comprising
- at least one support profile (20) which has at least one side opening (21) in the longitudinal direction (x),
- at least one guide rail element (30), which is arranged in the support profile (20) and has a second side opening, which is open towards the same side as the first side opening (21),
- at least one plug unit (40) which can be inserted into the guide rail element (30) and can be displaced along the longitudinal direction (x) of the support profile (20) and the guide rail element (30), and
- at least one electrical functional unit (83) which is coupled to the plug unit (40), wherein
- the support profile (20) is arranged on an interior room structure (81) of the passenger transport means, and
- a position of the plug unit (40) can be adapted to a changed position of the functional unit (83) in the longitudinal direction (x) of the passenger transport means when a functional unit (83) is displaced during a conversion of an interior room of the passenger transport means,
**characterised in that**
- the support profile (20) has at least one cover unit (50) which covers the support profile (20) on at least one side of the plug unit (40), the cover unit (50) being laterally adjacent to the plug unit (40).

2. Passenger transport means (80) according to claim 1, **characterised in that** the support profile (20) is integrated into at least one profile element (82) arranged on the interior room structure (81) of the passenger transport means, in particular into at least one seat holder profile element.

3. Passenger transport means (80) according to claim 1, **characterised in that** the support profile (20) is arranged independently of other components on the interior room structure (81) of the passenger transport means.

4. Passenger transport means (80) according to one of the preceding claims, **characterised in that** at least one sealing element (51) is arranged between the support profile (20) and the plug unit (40).

5. Passenger transport means (80) according to one of the preceding claims, **characterised in that** the plug unit (40) comprises at least one plug element (41) with a circular cross-section.

6. Passenger transport means (80) according to one of the preceding claims, **characterised in that** an electrical energy, at least one signal and/or data can be transmitted to the plug element (41) by means of the guide rail element (30).

7. Passenger transport means (80) according to one of the preceding claims, **characterised in that** the guide rail element (30) is a conductor rail, a busbar and/or a databus.

8. Passenger transport means (80) according to one of the preceding claims, **characterised in that** a control unit is arranged between the plug unit (40) and the functional unit (83).

9. Passenger transport means (80) according to one of claim 8, **characterised in that** the control unit comprises at least one functional unit controller (70), and **in that** the passenger transport means comprises at least one main controller (84) which is coupled to the functional unit controller (70).

10. Passenger transport means (80) according to claim 9, **characterised in that** a control, a monitoring and/or an information transmission can be carried out at at least one input and/or at least one output of a functional unit (83) by means of the functional unit controller (70).

11. Passenger transport means (80) according to claim 9 or 10, **characterised in that** the functional unit controller (70) is arranged in the functional unit (83) and is displaceable together with the functional unit (70).

12. Passenger transport means (80) according to one of the preceding claims, **characterised in that** the functional unit (70) comprises a seat information display unit, a lighting unit, a comfort function unit, a sensor unit, an acoustic communication unit, a visual information unit, e.g. a display unit, a diagnostic unit, a condition monitoring unit, a wayfinding unit and/or an entertainment unit.

13. Passenger transport means (80) according to one of the previous claims, wherein the passenger transport means is a rail vehicle.

## Revendications

1. Moyen de transport de personnes (80) comportant un dispositif (10) permettant de déplacer au moins un contact électrique, dans lequel le dispositif (10) comprend
- au moins un profilé de support (20) qui présente au moins une ouverture latérale (21) dans la direction longitudinale (x),
- au moins un élément formant rail de guidage (30) qui est disposé dans le profilé de support (20) et qui présente une seconde ouverture latérale qui est ouverte du même côté que la première ouverture latérale (21),
- au moins une unité formant fiche (40) qui apte à être enfichée dans l'élément formant rail de guidage (30) et à être déplacée le long de la direction longitudinale (x) du profilé de support (20) et de l'élément formant rail de guidage (30) et
- au moins une unité fonctionnelle (83) électrique qui est couplée à l'unité formant fiche (40),
dans lequel
- le profilé de support (20) est disposé sur une structure d'espace intérieur (81) du moyen de transport de personnes et
- une position de l'unité formant fiche (40) peut être adaptée à une position modifiée de l'unité fonctionnelle (83) dans la direction longitudinale (x) du moyen de transport de personnes lors d'un déplacement d'une unité fonctionnelle (83) lors d'une rénovation d'un espace intérieur du moyen de transport de personnes,
**caractérisé en ce que**
- le profilé de support (20) présente au moins une unité de recouvrement (50) qui recouvre le profilé de support (20) sur au moins un côté de l'unité formant fiche (40), dans lequel l'unité de recouvrement (50) est adjacente latéralement à l'unité formant fiche (40).

2. Moyen de transport de personnes (80) selon la revendication 1, **caractérisé en ce que** le profilé de support (20) est intégré dans au moins un élément pour profilé (82) disposé sur la structure d'espace intérieur (81) du moyen de transport de personnes, en particulier dans au moins un élément pour profilé de moyen de maintien de siège.

3. Moyen de transport de personnes (80) selon la revendication 1, **caractérisé en ce que** le profilé de support (20) est disposé sur la structure d'espace intérieur (81) du moyen de transport de personnes indépendamment d'autres composants.

4. Moyen de transport de personnes (80) selon l'une des revendications précédentes, **caractérisé en ce qu'**au moins un élément d'étanchéité (51) est disposé entre le profilé de support (20) et l'unité formant fiche (40).

5. Moyen de transport de personnes (80) selon l'une des revendications précédentes, **caractérisé en ce que** l'unité formant fiche (40) comprend au moins un élément de fiche (41) comportant une section transversale circulaire.

6. Moyen de transport de personnes (80) selon l'une des revendications précédentes, **caractérisé en ce qu'**une énergie électrique, au moins un signal et/ou des données peuvent être transmis à l'élément de fiche (41) au moyen de l'élément formant rail de guidage (30).

7. Moyen de transport de personnes (80) selon l'une des revendications précédentes, **caractérisé en ce que** l'élément formant rail de guidage (30) est une barre omnibus, un bus collecteur et/ou un bus de données.

8. Moyen de transport de personnes (80) selon l'une des revendications précédentes, **caractérisé en ce qu'**une unité de commande est disposée entre l'unité formant fiche (40) et l'unité fonctionnelle (83).

9. Moyen de transport de personnes (80) selon l'une des revendications 8, **caractérisé en ce que** l'unité de commande comprend au moins un régulateur d'unité fonctionnelle (70), **et en ce que** le moyen de transport de personnes comprend au moins un régulateur principal (84) qui est couplé au régulateur d'unité fonctionnelle (70).

10. Moyen de transport de personnes (80) selon la revendication 9, **caractérisé en ce qu'** une régulation, une surveillance et/ou une transmission d'informations peuvent être exécutées sur au moins une entrée et/ou au moins une sortie d'une unité fonctionnelle (83) au moyen du régulateur d'unité fonctionnelle (70).

11. Moyen de transport de personnes (80) selon la revendication 9 ou 10, **caractérisé en ce que** le régulateur d'unité fonctionnelle (70) est disposé dans l'unité fonctionnelle (83) et peut être déplacé conjointement avec l'unité fonctionnelle (70).

12. Moyen de transport de personnes (80) selon l'une des revendications précédentes, **caractérisé en ce que** l'unité fonctionnelle (70) comprend une unité d'affichage d'informations concernant un siège, une unité d'éclairage, une unité fonctionnelle de confort, une unité formant capteur, une unité de communication acoustique, une unité d'informations visuelles, par exemple une unité à écran, une unité de diagnostic, une unité de surveillance d'état, une unité de signalisation de direction et/ou une unité de maintenance.

13. Moyen de transport de personnes (80) selon l'une des revendications précédentes, dans lequel le moyen de transport de personnes est un véhicule ferroviaire.
